# EUROPÄISCHE PATENTSCHRIFT

(11) **EP 1 619 759 B1**
(45) Veröffentlichungstag und Bekanntmachung des Hinweises auf die Patenterteilung: **27.12.2006**
(21) Anmeldenummer: 05015060.6
(22) Anmeldetag: 12.07.2005
(51) Int. Cl.: H01R 12/38, H01R 4/02

(54) **Elektrische Leitungsverbindung mit Querschnittsübergang, verfahren zu deren Herstellung und Verbundscheibe mit einer solchen Leitungsverbindung**
Electrical connection with cross-section transition, procedure and manufacturing and laminated glass with such connection
Connexion électrique avec une transition de section, procédure, production et verre feuilleté avec une telle connexion.

(30) Priorität: 19.07.2004 DE 102004034804
(43) Veröffentlichungstag der Anmeldung: 25.01.2006
(73) Patentinhaber: SAINT-GOBAIN GLASS FRANCE, 92400 Courbevoie (FR); Delphi Technologies Inc., Troy, MI 48007 (US)
(72) Erfinder: Reul, Bernhard, Dipl.-Ing., 52134 Herzogenrath (DE); Lammerts, Volker, 16552 Schildow (DE)
(74) Vertreter: Dederichs, August

(56) Entgegenhaltungen:
- EP-A- 1 058 349
- DE-A1- 19 510 341
- DE-C1- 10 249 992
- US-A- 5 724 730
- US-A1- 2001 003 688

## Beschreibung

Die Erfindung bezieht sich auf eine elektrische Leitungsverbindung mit einem Querschnittsübergang mit den Merkmalen des Oberbegriffs des Patentanspruchs 1. Sie bezieht sich auch auf ein Verfahren zum Herstellen einer solchen Leitungsverbindung und auf eine Verbundscheibe mit elektrischen Bauelementen und mindestens einer solchen Leitungsverbindung.

Bekannt sind solche Leitungsverbindungen, die einen Übergang von einem Flachbandleiter zu einem Kabel umfassen, von verschiedenen Anwendungsfällen bei Verbundscheiben, in deren Verbund (mindestens zwei starre Scheiben und eine diese flächig-adhäsiv verbindende Klebefolie oder -schicht) elektrische Bauelemente eingebaut sind. Letztere können beispielsweise Heizdrähte oder -schichten und deren Sammelleiter, Antennenelemente, Solarzellen oder andere flach bauende Elemente sein. Entsprechend ausgestattete Verbundscheiben findet man in Automobilen (Windschutz-, Heck- und Seitenscheiben, dort meist mit Heiz- und/oder Antennenelementen) und auch im Baubereich.

Um eine flexible Leitungsverbindung als Außenanschluss aus dem Innenraum des Verbundes herauszuführen, ohne eine der verbundenen Scheiben durchbohren zu müssen, verwendet man üblicherweise Flachleitungen, die aus mindestens einer dünnen Trägerfolie (beispielsweise aus Polyimid oder PEN) und mindestens einer metallischen Leiterbahn bestehen (vgl. DE 195 36 131 C1, DE 102 49 992 C1). Meist ist noch eine weitere Deckfolie vorgesehen, so dass der Flachleiter insgesamt ein dreilagiges Laminat bildet. Dieses ist insgesamt immer noch hinreichend dünn, um in einen Verbund eingelegt zu werden (die Dicke der Zwischen- oder Klebeschicht liegt bei 0,76 mm, die Gesamtdicke der hier interessierenden Flachleiter bei 0,2 mm).

Meist werden diese flexiblen Flachleiter mit Anschlussflächen verlötet, die nahe am Rand der Verbundscheibe im Inneren des Verbundes liegen. Sie erstrecken sich dann über diesen Rand hinweg nach außen und werden in einem kurzen Abstand vom besagten Rand mit einem normalen (Rund-)Kabel verbunden. Der oder die Leiter des von Meterware konfektionierten Kabels werden mit der oder den Leiterbahnen des Flachleiters kontaktiert, meist durch Weichlöten. Im Bereich der Lötstellen wird natürlich mindestens eine Deckfolie des Flachleiters entfernt, um die Leiterbahn(en) freizulegen. Im Bereich des Querschnittsübergangs vom Flachleiter zum Kabel hat man bislang die Leiterbahn(en) vollständig freigelegt bzw. freiliegend ausgeführt.

Um diesen Querschnittsübergang nach dem Verlöten mechanisch zu schützen und elektrisch nach außen hin zu isolieren, wird er mithilfe einer Kunststoffmasse umhüllt oder vergossen, wobei ein möglichst flacher Vergussblock (Schutzkörper) entsteht, der aber noch etwas breiter als der Flachleiter ist. Der Schutzkörper umschließt vollständig das zum Kabel gewandte Ende des Flachleiters. Bei den bekannten Lösungen besteht der Schutzkörper aus Polyamid, einem im Vergleich mit den flexiblen elektrischen Leitern relativ harten Werkstoff. Dieser ist zwar in durchsichtiger oder gefärbter Ausführung verfügbar. Die bislang üblichen Schutzkörper sind aber meist schwarz eingefärbt. Sie haben auch keinerlei Aussparungen im Verbindungsbereich, so dass auch keine Sicht-Kontrolle der Verbindungsstelle möglich ist. Die Bedeutung solcher Sichtkontrollen wird in der bereits erwähnten DE 102 49 992 C1 im Zusammenhang mit der elektrischen Kontaktierung in Verbundscheiben erörtert.

DE 41 36 901 A1 beschreibt ein Beispiel für eine Lötverbindung mit einem isolierenden angeformten Schutzkörper.

EP 1 058 349 A1 und US 5,724,730 zeigen Lötverbindungen zwischen Flach- oder Folienleiterkabeln und Drahtkabeln, die jeweils von isolierenden Schutzkörpern umhüllt sind. In beiden letztgenannten Dokumenten sind auch Formen zum Herstellen der Verguss- oder Schutzkörper dargestellt, die nicht an den Verbindungen verbleiben.

Besagte EP 1 058 349 A1 zeigt eine Ausführung, in der ein festes Gehäuse die eigentliche Verbindungsstelle umgibt und selbst von einer Vergussmasse vollständig umhüllt ist. Die Leitungen können innerhalb des Schutzkörpers noch mit gesonderten Dichtungsstreifen umhüllt sein. Das vorerwähnte US-Patent 5,724,730 zeigt eine Ausführung, in der der Flachleiter am Austritt aus dem Schutzkörper von einem gesondert vorgefertigten und angebrachten elastischen Knickschutz umgeben ist, der teilweise mit dem Schutzkörper vergossen wird.

Es ist in einer Serienfertigung nicht mit vertretbarem Aufwand möglich, einen einheitlichen Schutzkörper aus relativ festem Material mit hinreichender Adhäsion mit den Polyimid-Träger- und Deckfolien des Flachleiters zu verbinden. Dies hat für den hier beschriebenen bevorzugten Einsatzzweck gewisse Nachteile, weil Verbundscheiben insbesondere in Automobilen immer häufiger auch mit frei liegenden Rändern eingebaut werden. Die Anschlüsse mit Flachleitern der hier erörterten Ausführung liegen oft im unteren Kantenbereich dieser Scheiben und werden innerhalb der (meist metallischen) Karosserie zur Fahrzeugelektrik weitergeführt.

Je nach Einbausituation kann es dadurch zu einer recht starken Einwirkung von ablaufendem oder aufregnendem Wasser auf den Bereich des Querschnittsübergangs von Flachleiter zu Kabel kommen. Das Risiko von Kurzschlüssen (Kriechstrecken) zur Karosserie ist mit der bekannten Lösung mit einem die Lötstelle zwischen Flachleiter und Kabel umhüllenden relativ harten Schutzkörper nicht völlig auszuschließen, da sich feine Spalte zwischen den Folien des Flachleiters und dem Schutzkörper bilden können.

Das Risiko wird noch verstärkt durch mechanische Einwirkungen, die während der Herstellung, des Transports und des Einbaus solcher Verbundscheiben nicht ausgeschlossen werden und zu Beschädigungen an den Folien in dem Querschnittsübergang führen können. Auch durch Reibung oder Knicken an relativ scharfen und steifen Kanten des Vergussblocks oder Schutzkörpers können die Folien beschädigt und die Flachleiter lokal freigelegt werden.

Als weitere funktionale Randbedingung kommt hinzu, dass die vorgefertigten und mit den Anschlüssen bestückten Verbundscheiben noch dem üblichen Verbindeprozess, also der Einwirkung von Wärme und Druck z. B. in einem Autoklaven, unterzogen werden müssen, dem folglich auch die Leitungsverbindungen standhalten müssen. Somit müssen die verwendeten Materialien Temperaturen bis etwa 150 °C schadlos ertragen können.

DE 195 10 341 A1 beschreibt ein Verfahren zur zugentlasteten Festlegung einer elektrischen Leitung in einem Steckergehäuse. Die ggf. mehrpolig aus Rundkabeln bestehende Leitung wird zunächst elektrisch durch Löten mit Kontaktelementen wie Steckerstiften oder mit einer weiterführenden Flachbandleitung verbunden. Der Verbindungsbereich wird sodann in ein Gehäuse eingelegt. Sodann wird das Ende der Leitung in dem Gehäuse mithilfe einer mit dem Isoliermaterial der Leitung verklebenden Masse (z. B. einem Heißschmelzkleber) eingebettet. Letztere ist bei Raumtemperatur fest und bewirkt eine Zugentlastung der Leitung bzw. der Lötverbindung.

Der Erfindung liegt die Aufgabe zu Grunde, eine Leitungsverbindung der vorstehend genannten Art im Hinblick auf den bevorzugten Einsatzzweck als Anschlusselement für Verbundscheiben mit elektrischen Bauelementen noch weiter zu verbessern. Es soll auch ein Verfahren zum Herstellen einer solchen Leitungsverbindung geschaffen werden.

Diese Aufgabe wird hinsichtlich der Leitungsverbindung erfindungsgemäß mit den Merkmalen des Patentanspruchs 1 gelöst. Die Merkmale des Patentanspruchs 12 geben eine entsprechendes Herstellverfahren an, während Anspruch 16 sich auf eine mit mindestens einer solchen Leitungsverbindung ausgestattete Verbundscheibe bezieht. Die Merkmale der jeweils den unabhängigen Ansprüchen nachgeordneten Unteransprüche geben vorteilhafte Weiterbildungen dieser Erfindung an.

Nach längeren Versuchen mit dem Material des Schutzkörpers, das selbst auch in unterschiedlichen Härten verfügbar ist, wurde festgestellt, dass durch Modifikation von Form und Material des Schutzkörpers allein kein Kompromiss zwischen einer hinreichenden mechanischen Festigkeit als Hauptaufgabe und einer auch bei Bewitterung zufrieden stellenden elektrischen Isolierung der Verbindungsstelle gefunden werden konnte. Das Problem der Adhäsion zu den Träger- und Deckfolien konnte nicht zufriedenstellend gelöst werden.

Man ging schließlich dazu über, die eigentliche elektrische (Löt-)Verbindung mit einer weicheren Isolier- und Dichtmasse anstelle des Schutzkörpers zu umgeben. Auch hierbei traten noch Probleme bei der Auswahl des Isolierstoffes auf, insbesondere hinsichtlich dessen oberer Temperaturgrenze. Man konnte jedoch schließlich Klebemassen mit hinreichender Haftung an Metallen und Polyimid-Folien finden, die auch die Autoklav-Temperaturen (bis zu 150 °C) schadlos, also insbesondere ohne Verringerung ihrer Haftung, ihrer Isolierfähigkeit und ihrer Elastizität ertragen. Sie ertragen ferner auch einen abschließenden Vorgang des Umspritzens mit dem Material eines Schutzkörpers. Als Kleber bzw. Vergussmaterial kommen Polyamid (thermoplastischer Schmelzklebestoff), Acrylat- und Epoxidharzsysteme, ggf. auch Silikon in Frage.

Ferner wurde noch gefunden, dass eine Minimierung der von der Isolier- und Dichtmasse zu umgebenden Fläche im Verbindungsbereich weitere Vorteile brachte, was zuvor nicht bedacht werden musste, da der Schutzkörper, wie erwähnt, ohnehin den gesamten Flachleiter vollständig umschloss. Konkret muss man im Bereich der elektrischen Verbindung eine relativ breite Leiterbahn nicht auf ganzer Breite freilegen, sondern es genügt, wenn man die Deck- oder Trägerfolie auf einer die Dicke des Kabels geringfügig überschreitenden Breite wegnimmt.

An sich muss nur dieser im Verhältnis zur Gesamtbreite des Flachleiters recht kleine Bereich noch mit der dauerelastischen Isoliermasse abgedeckt oder auch umhüllt werden. Bei Bewegungen in diesem Bereich kommen dann auch keine allzu großen Verformungen und Momente innerhalb der Isoliermasse auf, so dass deren mechanische Beanspruchung recht gering gehalten werden kann. Grundsätzlich kann die Masse äußerlich ungeformt aufgebracht werden. Im Sinne einer definierten Materialverwendung wird sie jedoch bevorzugt mit einer geometrisch einfachen, reproduzierbaren Form angebracht.

Nach dem Aufbringen dieser vorzugsweise durchsichtigen Isoliermasse in einer ersten Verfahrensstufe, was vorzugsweise unmittelbar nach dem Herstellen der Lötverbindung geschieht, ist einerseits eine hervorragende Abdichtung gegen das Eindringen von Flüssigkeit und/oder Nässe geschaffen, die das Auftreten von Kurzschlüssen und Korrosionsschäden praktisch ausschließt. Andererseits kann die geschützte Lötstelle noch optisch inspiziert werden.

Trotzdem kann man wegen der beträchtlichen mechanischen und thermischen Beanspruchungen während der weiteren Verarbeitung (Verbindeprozess, Transport, Montage in Fahrzeugkarosserie) und in der Einbauumgebung nicht auf den Schutzkörper verzichten, da die Isoliermasse allein nicht oder nur wenig mechanisch und thermisch belastbar ist.

Nach wie vor kann dieser Schutzkörper in einer zweiten Stufe des Verfahrens einfach durch An- oder Umspritzen des Verbindungsbereichs und der zuvor aufgebrachten Isoliermasse mit einer geeigneten Kunststoffmasse hergestellt werden. Somit ist die Isoliermasse im Endzustand innerhalb des Schutzkörpers vollständig eingebettet, so dass das Risiko einer Undichtigkeit so weit wie mit angemessenem Aufwand möglich minimiert ist. Die Außenkontur der Isoliermasse bildet damit eine gemeinsame Körper- oder Grenzfläche mit dem Schutzkörper. Man kann insbesondere die äußere Form der Isoliermasse verkleinert der äußeren Form des Schutzkörpers nachbilden.

Eine weitere wesentliche Verbesserung des Schutzkörpers besteht in einer "Aufweichung" von dessen zum Flachleiter hin gewandter Kante, um die auf den Flachleiter bzw. auf dessen Folien einwirkenden Kräfte weitestgehend zu minimieren. Man kann dies schlicht durch eine Querschnittverringerung in Rampenform zu erreichen trachten. Eine andere, vorzugsweise mit der vorstehend erwähnten kombinierbare Lösung ist, die Kanten aus einem weicheren Material zu schaffen, das in einem Zweikomponenten-Spritzverfahren nachgespritzt werden oder als separates Bauteil angesetzt werden kann. Von Vorteil ist es auch, wenn die zum Flachleiter hin weisende Kante des Schutzkörpers -in der Draufsicht auf den Flachleiter gesehen- eine Rundung aufweist, da dadurch eine gerade Knickkante vermieden wird. Diese Rundung kann auch schon beim Ausformen der Isoliermasse vorgesehen werden.

Der Schutzkörper an sich kann weiter modifiziert werden, beispielsweise durch eine oder mehrere Aussparungen, die nun auch eine Sichtkontrolle der Verbindungsstelle ermöglichen. Weitere Aussparungen oder Ansätze können ferner als Montage- oder Befestigungselemente dienen, beispielsweise zum Einrasten des Schutzkörpers auf entsprechenden Vorsprüngen in der Karosserie bzw. am Rahmen der Verbundscheibe.

Sollte eine optische Kontrolle der Lötverbindung erwünscht sein, so muss natürlich die durchsichtige Isoliermasse mit einem mit einem ebenfalls optisch transparenten Schutzkörper kombiniert werden, wenn man diesen nicht mit einer Ausnehmung als Sichtfenster versehen will.

Solche elektrischen Leitungsverbindungen werden bevorzugt zum Herstellen elektrischer Außenkontakte für elektrische Bauelemente wie Heizdrähte oder -schichten und deren Sammelleiter, für Antennenelemente, für photovoltaische Solarzellen und dgl. verwendet, die zwischen starren Glas- und/oder Kunststoff-Scheiben von Verbundscheiben eingebaut sind. Dabei kann es erforderlich und sinnvoll sein, für jeden Pol eine eigene Leitungsverbindung vorzusehen. Bei Bedarf kann natürlich jede Leitungsverbindung mehrere parallele Leitungen umfassen, die sodann sämtlich im Bereich des Querschnittsübergangs zwischen Flachleiter und Kabel zu verbinden und mit der Isoliermasse und dem Schutzkörper zu umhüllen sind. Im Falle einer reinen (monopolaren) Antennenfunktion mit Masse oder Bezugspotenzial an einer metallischen Karosserie kann eine Verbundscheibe auch mit nur einer einpoligen Verbindungseinrichtung der hier beschriebenen Art ausgestattet sein. In jedem Fall bildet die Verbundscheibe mit ihren Leitungsverbindungen einen einheitlichen Gegenstand, da die Leitungsanschlüsse nicht ohne Funktionsverlust von der Verbundscheibe trennbar sind.

Weitere Einzelheiten und Vorteile des Gegenstands der Erfindung gehen aus der Zeichnung eines Ausführungsbeispiels und deren sich im folgenden anschließender eingehender Beschreibung hervor.

Es zeigen in vereinfachter, nicht maßstäblicher Darstellung
- Fig. 1: eine Ansicht einer Leitungsverbindung mit einem Querschnittsübergang und einem diesen abdeckenden Schutzkörper,
- Fig. 2: einen Schnitt durch den Bereich des Querschnittsübergangs zum Verdeutlichen der verbesserten Isolierung mittels der erfindungsgemäß innerhalb des Schutzkörpers vorgesehenen oder darin eingebetteten Isoliermasse,
- Fig. 3: einen Schnitt wie in Fig. 2 mit einer definiert geformten Isoliermasse.

Gemäß **Fig. 1** besteht die Leitungsverbindung 1 aus einem Kabel 2 und einem Flachleiter 4, die hier vereinfachend mit jeweils nur einem einzigen elektrischen Leiter ausgeführt sein sollen (was eine mehrpolige Ausführung selbstverständlich nicht ausschließt). Eine Leiterbahn 5 des Flachleiters 4 ist gestrichelt angedeutet. Eine metallische Seele 3 des Kabels 2 ist an dessen mit dem Flachleiter 4 verbundenen Ende abisoliert und mit der Leiterbahn 5 verlötet.

Diese Lötverbindung liegt auf einem freigelegten Bereich der Leiterbahn 5, der von einer Schnittkante 8 umgeben ist. Der freigelegte elektrisch leitende und zu isolierende Bereich ist deutlich schmaler als die gesamte Leiterbahn 5, um ihn möglichst klein zu halten. Er muss natürlich noch hinreichenden Platz für das Auflegen und Verlöten des Kabelendes bieten, wobei man in der Regel höchstens die doppelte Breite des Kabels ansetzt. Es kann fallweise natürlich auch weniger Platz nötig sein, wenn die Lotmenge hinreichend genau dimensioniert werden kann.

Im so gebildeten Querschnittsübergang zwischen dem Kabel 2 und dem Flachleiter 4 ist ein Schutzkörper 10 aus einem mechanisch belastbaren und elektrisch isolierenden Kunststoff, z. B. Polyamid, angeordnet. Vorzugsweise (jedoch nicht zwingend, wie später noch ausgeführt wird) ist der besagte Querschnittsübergang mit diesem Schutzkörper 10 zur Gänze umspritzt. Letzterer ist zusätzlich mit einem Sichtfenster 11 versehen, das eine optische Kontrolle der Lötverbindung zwischen dem Kabelende 3 und der Leiterbahn 5 ermöglicht. Alternativ kann der Schutzkörper auch insgesamt oder teilweise aus einem durchsichtigen Material gefertigt werden.

Der Schutzkörper 10 hat hier an seinen vom Flachleiter wegweisenden Ecken beidseits des Kabels 2 Ösen als Befestigungselemente 12, mit denen er in einer Einbauumgebung, beispielsweise in einer Fahrzeug-Karosserie, festgelegt werden kann. Ferner hat er zum Flachleiter 4 hin einen (in Draufsicht auf den Flachleiter 4 gesehen) gerundeten und nachgiebigen Endbereich 13. Damit wird das Risiko von Beschädigungen des Flachleiters durch Knicken und Scheuern an der Kante des Schutzkörpers minimiert. Auf den Endbereich 13 wird noch näher eingegangen. Mit einem strichpunktierten Oval ist der Bereich angedeutet, der von einer Isoliermasse 14 überdeckt ist. Dies ist mindestens die Lötverbindung sowie der gesamte Ausschnitt 8; die Ausdehnung kann aber auch größer sein, wie noch anhand von Fig. 3 erörtert wird.

Mit einer punktierten Linie V ist die Kante einer Verbundscheibe angedeutet, über welche sich der Flachleiter 4 im fertig montierten Zustand hinaus erstreckt, wobei der Schutzkörper 10 außerhalb des Verbundes liegt. Innerhalb des Zwischenraums zwischen zwei Einzelscheiben des Verbundes ist der Flachleiter 4 in bekannter und daher nicht dargestellter Weise mit einem elektrischen Bauelement elektrisch verbunden. In der Regel belässt man einen Abstand von nur wenigen Millimetern zwischen dieser Scheibenkante und dem Schutzkörper 10. Die im Verbund liegenden Anschlussstellen oder -flächen zum Auflöten des Flachleiters bzw. von dessen Leiterbahn(en) befinden sich in der Regel sehr nahe an dem besagten Rand der Verbundscheibe, so dass der Flachleiter 10 insgesamt nur wenige Zentimeter lang sein muss. Der Randbereich der Verbundscheibe, in welchen der Flachleiter eingeführt und in dem er elektrisch kontaktiert wird, ist meist durch eine opake Farbschicht optisch kaschiert.

**In Fig. 2** erkennt man besser den inneren Aufbau sowohl des Flachleiters 4, der außer der Leiterbahn 5 noch eine Trägerfolie 6 und eine Deckfolie 7 umfasst, als auch die Schichtung der Verbindungsstelle bzw. des Übergangsbereichs. Die Deckfolie 7 oberhalb der Leiterbahn 5 endet in der Schnittkante 8, die den Verbindungsbereich umgibt (vgl. Fig. 1). Es sei angemerkt, dass die Einzellagen der Flachleiter-Abschnitte üblicherweise getrennt konfektioniert werden, also schon mit den erforderlichen Längen und Konturen sowie Ausschnitten versehen, und dann mithilfe von dünnen Klebeschichten laminiert werden. Man erkennt auch wieder den Schutzkörper 10 und dessen Ausnehmung 11.

Eine dosierte Menge eines Weichlotes 9 stellt die elektrische und mechanische Verbindung zwischen der Seele 3 des Kabels 2 und der Leiterbahn 5 sicher. Man erkennt hier gut, dass das Ende oder die Seele 3 des Kabels 2 auf der Leiterbahn 5 aufliegt. Das Lot 9 ist in Fig. 1 zur Vereinfachung nicht näher bezeichnet, und es versteht sich, dass das Kabelende abweichend von der stark vereinfachten Darstellung ebenfalls vollständig verzinnt ist.

Im Übergang deckt die in Fig. 1 nur als Oval angedeutete, zeitlich vor dem Schutzkörper angebrachte durchsichtige Isoliermasse 14 den gesamten Bereich der Lötstelle, insbesondere alle freiliegenden metallischen Flächen, ab und überdeckt auch die Schnittkante 8. Sie behindert aber nicht die Sicht auf die Lötstelle. Die Aufgabe der Isoliermasse 14 ist, durch Adhäsion an den umgebenden Bauteilen, also an den metallischen Verbindungselementen 3 und 5, an dem Lot 9 sowie an den Folien 6 und 7 sicherzustellen, dass keine Nässe in diesen Bereich vordringt. Es kann dabei auf ein vollständiges Einhüllen des Endabschnitts des Flachleiters 4 mit der Isoliermasse 14 verzichtet werden, wenn diese hinreichend sicher an den Folien haftet.

Die Isoliermasse 14 hat gemeinsame Körperkanten mit dem um sie herum geformten Schutzkörper 10, da letzterer erst nach dem Anbringen (und ggf. Abbinden) der Isoliermasse angespritzt wird. Die hier unregelmäßig skizzierten Umrisse der Isoliermasse 14 werden in einer Serienfertigung einer definierten Kontur (vgl. Fig. 3) weichen, die man durch Vorgabe eines Volumens an Isoliermasse 12 einerseits und an Kunststoffmasse für den Schutzkörper andererseits reproduzierbar und mit vorgegebenen Formen einstellen wird.

Jedenfalls stellt das Anbringen der Isoliermasse einen eigenen Verfahrensschritt dar, nach dessen Durchführung nach dem Herstellen der Lötverbindung zwischen der Kabelseele 3 und der Leiterbahn 5 bereits eine wasserdichte Verbindung geschaffen ist.

Abweichend von der Darstellung in Fig. 2 kann es auch genügen, den Schutzkörper 10 an den Flachleiter 4 nur einseitig oder einseitig mit Umgreifen der Kanten des Flachleiters 4 anzuspritzen, wenn sein Material hinreichend fest an der Folie und an der Isoliermasse haftet. Er bildet dann eine nur einseitige Abdeckung des Querschnittsübergangs.

Im Querschnitt der Fig. 2 erkennt man außerdem, dass der Schutzkörper 10 in seinem schon angesprochenen Endbereich 13 beidseits des Flachleiters 4 sich in Form von Rampen 15 verjüngende Querschnitte hat, welche einen allmählichen Übergang von dem im Verhältnis zu dem Flachleiter und zu dem Kabel vergleichsweise steifen Volumen des Schutzkörpers zu dem flexiblen Flachleiter bilden. Damit ist zusammen mit der in Fig. 1 sichtbaren Abrundung dieser Kante über die Breite des Flachleiters 4 ein guter Schutz gegen Beschädigungen des Flachleiters bei mechanischen Beanspruchungen sichergestellt.

Vereinfacht ist der Schutzkörper hier einstückig und homogen mit dem Endbereich dargestellt. Man kann letzteren aus demselben Material wie den Schutzkörper selbst herstellen. Bei Bedarf wird er aus einem weicheren Material erzeugt. Dieses kann durch Zweikomponenten-Spritzen nachträglich (oder in einer geeigneten Wendevorrichtung) an den vorgespritzten Schutzkörper und den Flachleiter angespritzt werden, oder man verwendet vorgefertigte Formteile für den Endbereich, die in geeigneter Weise fest mit dem Schutzkörper 10 und ggf. mit dem Flachleiter 4 zu verbinden sind.

**Fig. 3** zeigt schließlich eine seriennahe Ausführung im Querschnitt. Die Isolier- und Dichtmasse 14 ist hier mit einem durch ein Formwerkzeug definierten Umriss ausgeformt, jedoch ist dieses Formwerkzeug nicht der Schutzkörper und wird vor dessen Erzeugung entfernt. Auch bei der Ausführung nach Fig. 2 wird die Isolier- und Dichtmasse unabhängig von und zeitlich vor dem später angespritzten Schutzkörper 10 angebracht.

In Fig. 3 erkennt man, dass die Außenkontur der Isoliermasse 14 im Wesentlichen der Außenkontur des (hier nur gestrichelt gezeichneten) Schutzkörpers ähnlich ist, und insbesondere auch eine zum Austritt des Flachleiters 4 hin sich verjüngende Rampenform hat. Der Schutzkörper 10 kann dann relativ dünnwandig ausgeführt werden, so dass die Isoliermasse 14 ein gewisses Puffervolumen zum Auffangen von mechanischen Biegebelastungen der elektrischen Leiter hat.

Es sei daran erinnert, dass diese prinzipielle Darstellung die wahren Dickenverhältnisse nicht zutreffend wiedergeben kann. Die Dicke des Schutzkörpers 10 wird in Realität nur wenige Millimeter betragen.

## Patentansprüche

1. Elektrische Leitungsverbindung (1) mit einem Querschnittsübergang von einem eine Trägerfolie (6) und mindestens eine Leiterbahn (5) umfassenden Flachleiter (4) zu einem Kabel (2), wobei am besagten Querschnittsübergang mindestens eine elektrische Verbindung zwischen der mindestens einen Leiterbahn und dem Kabel vorgesehen ist, die mit einer anhaftenden elektrisch isolierenden Masse vollständig abgedeckt ist, und wobei der Querschnittsübergang und die elektrische Verbindung nebst der anhaftenden Masse von einem zusätzlichen, vergleichsweise steifen Schutzkörper (10) überdeckt sind, **dadurch gekennzeichnet, dass** die anhaftende lsolier- und Dichtmasse (14) dauerelastisch ist und dass der Schutzkörper (10) zeitlich nach dem Aufbringen der Isoliermasse (14) so angebracht ist, dass er diese vollständig und mit gemeinsamen Grenzflächen umschließt.

2. Leitungsverbindung nach Anspruch 1, **dadurch gekennzeichnet, dass** die Isolier- und Dichtmasse (14) mithilfe eines von dem Schutzkörper (10) unabhängigen Formwerkzeugs mit einer definierten Körperform ausgeführt ist.

3. Leitungsverbindung nach Anspruch 1 oder 2, **dadurch gekennzeichnet, dass** der Schutzkörper (10) aus einem Kunststoffmaterial auf einer oder beiden Flachseiten des Flachleiters (4) angespritzt ist.

4. Leitungsverbindung nach einem der vorstehenden Ansprüche, **dadurch gekennzeichnet, dass** zumindest ein zum Flachleiter (4) hin weisender Endbereich (13) des Schutzkörpers (10) mechanisch nachgiebig ausgeführt ist.

5. Leitungsverbindung nach Anspruch 4, **dadurch gekennzeichnet, dass** der Schutzkörper (10) in dem Endbereich (13) mindestens eine zu seiner zum Flachleiter (4) weisenden Kante hin abfallende Rampe (15) aufweist.

6. Leitungsverbindung nach einem der Ansprüche 4 oder 5, **dadurch gekennzeichnet, dass** der Endbereich (13) aus einem weicheren Material als der Schutzkörper (10) selbst ausgeführt ist.

7. Leitungsverbindung nach einem der vorstehenden Ansprüche 4 bis 6, **dadurch gekennzeichnet, dass** der Endbereich (13) zum Flachleiter (4) hin eine Rundung aufweist.

8. Leitungsverbindung nach einem der vorstehenden Ansprüche, deren Flachleiter (4) ferner eine seine Leiterbahnen (5) überdeckende Deckfolie (7) umfasst, **dadurch gekennzeichnet, dass** die Deckfolie im Bereich jeder elektrischen Verbindung zum Kabel eine Schnittkante (8) zum Bilden einer Aussparung aufweist, die nicht breiter als die doppelte Breite der Verbindungsfläche zwischen der jeweiligen Leiterbahn (5) und dem Kabel (2) ist.

9. Leitungsverbindung nach einem der vorstehenden Ansprüche, **dadurch gekennzeichnet, dass** der Schutzkörper (10) mindestens eine Ausnehmung (11) zur Sichtkontrolle des Verbindungsbereichs aufweist und die Isoliermasse aus einem optisch transparenten Kunststoff besteht.

10. Leitungsverbindung nach einem der vorstehenden Ansprüche, **dadurch gekennzeichnet, dass** die Isoliermasse (14) aus einem Polyamid, einem Acrylatkleber, einem Epoxidkleber, oder aus einem Silikon besteht.

11. Leitungsverbindung nach einem der vorstehenden Ansprüche, **dadurch gekennzeichnet, dass** der Schutzkörper (10) mindestens ein Befestigungselement (12) zu seiner Festlegung in einer Einbauumgebung umfasst.

12. Verfahren zum Herstellen einer elektrischen Leitungsverbindung (1) mit einem Querschnittsübergang von einem eine Trägerfolie (6) und mindestens eine Leiterbahn (5) umfassenden Flachleiter (4) zu einem Kabel (2, 3), wobei mindestens eine elektrische Verbindung zwischen der mindestens einen Leiterbahn (5) und dem Kabel (2, 3) am besagten Querschnittsübergang hergestellt wird, **gekennzeichnet durch** die Schritte:
- vollständiges Abdecken der elektrischen Verbindung mit einer anhaftenden, dauerelastischen und elektrisch isolierenden Masse (14),
- Anformen eines zusätzlichen, mechanisch vergleichsweise steifen Schutzkörpers (10), der den Querschnittsübergang und die elektrische Verbindung nebst der anhaftenden Masse (14) überdeckt.

13. Verfahren nach Anspruch 12, **dadurch gekennzeichnet, dass** die elektrisch isolierende Masse (14) mithilfe eines vom Schutzkörper (10) unabhängigen Formwerkzeugs angeformt wird.

14. Verfahren nach Anspruch 12 oder 13, **dadurch gekennzeichnet, dass** die elektrisch isolierende Masse (14) so angeformt wird, dass sie beide Flächenseiten des Flachleiters (4) überdeckt.

15. Verfahren nach Anspruch 12 oder 13 oder 14, **dadurch gekennzeichnet, dass** der Schutzkörper (10) durch Umspritzen der isolierenden Masse (14) angebracht wird.

16. Verbundscheibe mit mindestens zwei starren transparenten Scheiben aus Glas und/oder Kunststoff und einer diese flächig-adhäsiv verbindenden Klebeschicht oder -folie sowie mit mindestens einem elektrischen Bauelement mit einem Außenanschluss, der einen sich über die Außenkante (V) der Verbundscheibe hinaus erstreckenden Flachleiter (4) mit einem zwischen den beiden Scheiben in der Klebeschicht eingebetteten Abschnitt umfasst, **dadurch gekennzeichnet, dass** der Außenanschluss durch eine nach einem der vorstehenden Ansprüche ausgeführte oder hergestellte Leitungsverbindung (1) gebildet ist, deren Schutzkörper (10) sich außerhalb der Verbundscheibe befindet.

## Claims

1. Electrical line connection (1) with a cross-sectional transition from a flat conductor (4), comprising a substrate film (6) and at least one conductor track (5), to a cable (2), wherein at least one electrical connection is provided between the at least one conductor track and the cable at said cross-sectional transition, said electrical connection being covered with an adhering electrically insulating compound, and wherein the cross-sectional transition and the electrical connection are covered by an additional, relatively rigid protective body (10) in addition to the adhering compound, **characterised in that** the adhering insulating and sealing compound (14) is permanently elastic and **in that** the protective body (10) is applied after the application of the insulating compound (14) in such a way that it completely surrounds the latter with common boundary surfaces.

2. Line connection according to claim 1, **characterised in that** the insulating and sealing compound (14) is applied with a defined body shape by means of a forming tool that is independent of the protective body (10).

3. Line connection according to claim 1 or 2, **characterised in that** the protective body (10) is injection-moulded from a plastics material onto one or both flat sides of the flat conductor (4).

4. Line connection according to one of the preceding claims, **characterised in that** at least an end region (13) of the protective body (10) which points towards the flat conductor (4) is designed to be mechanically flexible.

5. Line connection according to claim 4, **characterised in that** the protective body (10), in the end region (13), has at least one ramp (15) which slopes down towards its edge pointing towards the flat conductor (4).

6. Line connection according to one of claims 4 or 5, **characterised in that** the end region (13) is made of a softer material than the protective body (10) itself.

7. Line connection according to one of the preceding claims 4 to 6, **characterised in that** the end region (13) has a rounding towards the flat conductor (4).

8. Line connection according to one of the preceding claims, the flat conductor (4) of which furthermore comprises a cover film (7) that covers its conductor track (5), **characterised in that** the cover film, in the region of each electrical connection to the cable, has a cut edge (8) to form a cut-out which is not wider than twice the width of the connecting surface between the respective conductor track (5) and the cable (2).

9. Line connection according to one of the preceding claims, **characterised in that** the protective body (10) has at least one opening (11) for visual inspection of the connecting area, and the insulating compound consists of an optically transparent plastic.

10. Line connection according to one of the preceding claims, **characterised in that** the insulating compound (14) consists of a polyamide, an acrylate adhesive, an epoxy adhesive, or of a silicone.

11. Line connection according to one of the preceding claims, **characterised in that** the protective body (10) comprises at least one fixing element (12) for fixing it in an installation environment.

12. Method for producing an electrical line connection (1) with a cross-sectional transition from a flat conductor (4), comprising a substrate film (6) and at least one conductor track (5), to a cable (2, 3), wherein at least one electrical connection is produced between the at least one conductor track (5) and the cable (2, 3) at said cross-sectional transition, **characterised by** the steps:
- completely covering the electrical connection with an adhering, permanently elastic and electrically insulating compound (14),
- moulding-on an additional, relatively mechanically rigid protective body (10) which covers the cross-sectional transition and the electrical connection in addition to the adhering compound (14).

13. Method according to claim 12, **characterised in that** the electrically insulating compound (14) is applied by means of a forming tool that is independent of the protective body (10).

14. Method according to claim 12 or 13, **characterised in that** the electrically insulating compound (14) is applied in such a way that it covers both flat sides of the flat conductor (4).

15. Method according to claim 12 or 13 or 14, **characterised in that** the protective body (10) is applied by injecting it around the insulating compound (14).

16. Composite disc comprising at least two rigid, transparent discs made of glass and/or plastic and an adhesive layer or adhesive film which adhesively bonds these two discs together over their entire surface, and also comprising at least one electrical component with an outer connection which comprises a flat conductor (4) extending beyond the outer edge (V) of the composite disc and having a section embedded between the two discs in the adhesive layer, **characterised in that** the outer connection is formed by a line connection (1) designed or produced according to one of the preceding claims, the protective body (10) of which is located outside the composite disc.

## Revendications

1. - Connexion de conducteurs électriques (1) possédant une changement de section entre un conducteur plat (4) qui comprend une pellicule porteuse (6) et au moins une piste conductrice (5), et un câble (2), dans laquelle il est prévu, audit changement de section, au moins une connexion électrique entre la ou les pistes conductrices et le câble, connexion qui est entièrement recouverte d'une masse adhérente isolante de l'électricité, et dans laquelle le changement de section et la connexion électrique sont recouverts par un corps de protection supplémentaire (10) relativement rigide, en supplément de la masse adhérente, **caractérisée par le fait que** la masse isolante et d'étanchéité adhérente (14) est durablement élastique et **par le fait que** le corps de protection (10) est mis en place chronologiquement après la mise en place de la masse isolante (14), de telle manière qu'il renferme entièrement ce dernier, avec des surfaces limites communes.

2. - Connexion de conducteurs selon la revendication 1, **caractérisée par le fait que** la masse isolante et d'étanchéité (14) est réalisée avec une forme de corps définie au moyen d'un outil de moulage indépendant du corps de protection (10).

3. - Connexion de conducteurs selon l'une des revendications 1 ou 2, **caractérisée par le fait que** le corps de protection (10) est moulé en une matière plastique sur un ou sur chacun des deux côtés plats du conducteur plat (4).

4. - Connexion de conducteurs selon l'une des revendications précédentes, **caractérisée par le fait qu'**au moins une région terminale (13) du corps de protection (10) qui pointe vers le conducteur plat (4) est mécaniquement flexible.

5. - Connexion de conducteurs selon la revendication 4, **caractérisée par le fait que**, dans la région terminale (13), le corps de protection (10) présente au moins une rampe (15) qui descend vers son bord dirigé vers le conducteur plat (4).

6. - Connexion de conducteurs selon l'une des revendications 4 ou 5, **caractérisée par le fait que** la région terminale (13) est réalisée en une matière plus molle que celle du corps de protection (10).

7. - Connexion de conducteurs selon l'une des revendications précédentes 4 à 6, **caractérisée par le fait que** la région terminale (13) présente un arrondi vers le conducteur plat (4).

8. - Connexion de conducteurs selon l'une des revendications précédentes, dont le conducteur plat (4) présente encore une pellicule de recouvrement (7) qui recouvre ses pistes conductrices (5), **caractérisée par le fait que**, dans la région de chaque connexion électrique avec le câble, la pellicule de recouvrement présente un bord de coupe (8) pour former un évidement qui n'est pas plus large que le double de la largeur de la surface de connexion entre la piste conductrice (5) considérée et le câble (2).

9. - Connexion de conducteurs selon l'une des revendications précédentes, **caractérisée par le fait que** le corps de protection (10) présente au moins un évidement (11) servant au contrôle visuel de la région de connexion, et la masse isolante est faite d'une matière plastique optiquement transparente.

10. - Connexion de conducteurs selon l'une des revendications précédentes, **caractérisée par le fait que** la masse isolante (14) est faite d'un polyamide, d'une colle acrylate, d'une colle époxyde ou d'une silicone.

11. - Connexion de conducteurs selon l'une des revendications précédentes, **caractérisée par le fait que** le corps de protection (10) comprend au moins un élément de fixation (12) destiné à le fixer dans un environnement de montage.

12. - Procédé de fabrication d'une connexion de conducteurs électrique (1) qui présente un changement de section entre un conducteur plat (4), lequel comprend une pellicule porteuse (6) et au moins une piste conductrice (5), et un câble (2, 3), dans lequel au moins une connexion électrique entre la ou les pistes conductrices (5) et le câble (2, 3) est réalisée audit changement de section, **caractérisé par** les étapes suivantes :
- recouvrir entièrement la connexion électrique avec une masse adhérente (14), durablement élastique et isolante de l'électricité,
- mouler un corps de protection additionnel (10), relativement rigide sous l'aspect mécanique, qui recouvre le changement de section et la connexion électrique, ainsi que la masse adhérente (14).

13. - Procédé selon la revendication 12, **caractérisé par le fait que** la masse isolante de l'électricité (14) est moulée à l'aide d'un outil de moulage indépendant du corps de protection (10).

14. - Procédé selon l'une des revendications 12 ou 13, **caractérisé par le fait que** la masse isolante de l'électricité (14) est moulée de manière qu'elle recouvre les deux côtés plats du conducteur plat (4).

15. - Procédé selon l'une des revendications 12, 13 ou 14, **caractérisé par le fait que** le corps de protection (10) est mis en place par surmoulage de la masse isolante (14).

16. - Vitre composite comprenant au moins deux lames rigides transparentes en verre et/ou matière plastique, et une couche ou pellicule de colle qui les réunit par une liaison adhésive et sur une surface étendue, ainsi qu'au moins un composant électrique possédant une connexion extérieure qui comprend elle-même un conducteur plat (4) se prolongeant à l'extérieur au-delà du bord extérieur (V) de la vitre composite, et qui comprend un segment noyé dans la couche de colle entre les deux lames, **caractérisée par le fait que** la connexion extérieure est formée d'une connexion de conducteurs (1) réalisée ou produite selon l'une des revendications précédentes, et dont le corps de protection (10) se trouve en dehors de la vitre composite.
